# FASCICULE DE BREVET EUROPEEN

(11) **EP 0 581 623 B1**
(45) Date de publication et mention de la délivrance du brevet: **16.04.1997**
(21) Numéro de dépôt: 93401618.9
(22) Date de dépôt: 23.06.1993
(51) Int. Cl.: E05F 11/48, E05F 15/00, E05F 15/16

(54) **Dispositif de sécurité pour lève-vitre électrique à cable de véhicule**
Sicherheitsvorrichtung für elektrischen Seilheber eines Fahrzeugfensters
Safety device for electric cable window raiser of a vehicle

(30) Priorité: 10.07.1992 FR 9208622
(43) Date de publication de la demande: 02.02.1994
(73) Titulaire: ROCKWELL LIGHT VEHICLE SYSTEMS - FRANCE, en abrégé: ROCKWELL LVS - FRANCE, 92082 Paris La Defense 2 (FR)
(72) Inventeur: Heckel, Robert Jacques, F-95240 Cormeilles (FR); Fin, Enrico, Denver Colorado 80231 (US); Gier, Achim Rudolph, F-92380 Garches (FR); Bonduel, Pascal, F-45600 Sully Sur Soire (FR)
(74) Mandataire: Martin, Jean-Paul

(56) Documents cités:
- EP-A- 0 107 531
- DE-A- 2 644 213
- DE-B- 1 244 609
- GB-A- 1 184 645

## Description

La présente invention a pour objet un lève-vitre électrique de véhicule selon le préambule de la revendication 1.

On sait qu'il existe actuellement trois types de lève-vitre sur les véhicules automobiles : les lève-vitre à câble crémaillère, les lève-vitre à câble torsadé (câble Bowden), et les lève-vitre à bras et secteur denté. L'invention concerne les deux premiers types de lève-vitre.

Quand un obstacle se trouve sur le parcours de fermeture de la vitre, le système doit reconnaître la présence d'un phénomène anormal et, si l'effort sur la vitre dépasse une valeur limite, la vitre ne doit pas continuer sa trajectoire, mais s'arrêter et au moins libérer l'effort. Cette libération de l'effort peut être obtenue soit en libérant la vitre qui descend sous un faible effort ou sous l'effet de son propre poids si le frottement dans le joint latéral le permet, soit en inversant le mouvement de la vitre qui est alors forcée à descendre.

Pour résoudre ce problème on a déjà proposé divers dispositifs de sécurité, électriques et électromécaniques, qui présentent, entre autres inconvénients, celui d'être relativement onéreux en raison de leur complexité. Ce coût de fabrication élevé est évidemment un obstacle à leur diffusion en grande série.

Le GB-A 1 184 645 décrit un lève-vitre sans rail de guidage du câble, dans lequel le moteur est monté basculant sur un axe solidaire du châssis de porte et on mesure la réaction du moteur sur la porte. Ce lève-vitre comporte des poulies qui doivent être liées de façon très rigide en l'absence de gaine pour le câble, ce qui impose une rigidité importante à l'ensemble pour obtenir une mesure fidèle et précise. Enfin, ce lève-vitre connu ne prévoit que l'arrêt automatique du moteur en fin de course, et non une inversion automatique du sens de rotation du moteur en cas d'obstacle devant la vitre.

L'invention a pour but de proposer un lève-vitre du type précité, qui soit de fabrication simple et par conséquent peu coûteuse.

Suivant l'invention, le lève-vitre comporte les caractéristiques mentionnées à la partie caractérisante de la revendication 1.

L'interrupteur électrique fait partie d'un circuit d'alimentation et de commande du moteur, capable d'inverser son sens de rotation de manière connue en soi.

Un tel dispositif de sécurité est de structure relativement simple et par conséquent peu onéreuse.

L'invention sera maintenant décrite en référence au dessin annexé qui en illustre deux formes de réalisation à titre d'exemples non limitatifs.

La figure 1 est une vue en élévation schématique partielle d'un lève-vitre électrique à câble torsadé ou câble Bowden, équipé d'un dispositif de sécurité.

La figure 2 est une vue mi-coupe mi-élévation partielle, à échelle agrandie, montrant le dispositif de sécurité de la Fig.1.

La figure 3 est une vue analogue à la Fig.1 illustrant une réalisation d'un dispositif de sécurité selon l'invention.

Le lève-vitre 1 représenté à la Fig.1 comprend un motoréducteur 2 d'entraînement d'un câble torsadé ou câble Bowden 3, passant autour de deux poulies 4, 5 de renvoi. Le brin du câble 3 situé entre ces deux poulies s'étend le long d'un rail 6 de guidage, et porte un chariot 7 qui supporte la vitre (non représentée).

La poulie supérieure 4 est montée sur une plaque fixe 8 sur laquelle est fixée une gaine 9 s'étendant sur une longueur appropriée autour du câble 3. A l'intérieur de la gaine 9 est disposé un ressort hélicoïdal 11 coaxial au câble 3, dont une extrémité prend appui sur la plaque fixe 9 et l'extrémité opposée prend appui sur un élément 12 susceptible d'être déplacé par le câble 3 par friction contre celui-ci, à l'encontre de la force de rappel du ressort 11. Dans l'exemple décrit, cet élément 12 est une pièce tubulaire pouvant coulisser à l'intérieur de la gaine 9, coaxiale au câble 3 et pourvue d'une patte latérale 13 coopérant avec le contact d'un interrupteur électrique 14 monté sur un support fixe 15, tel que le panneau de porte (non représenté).

Le ressort 11 agissant par compression avec une précontrainte déterminée, le fonctionnement de cette sécurité est le suivant : tant que l'effort que doit transmettre le câble 3 au chariot 7 et à la vitre pour faire monter celle-ci ne dépasse pas une valeur prédéterminée, correspondant à la force de précontrainte du ressort 11, celui-ci maintient la pièce tubulaire 12 dans une position telle que sa patte 13 actionne l'interrupteur de pesage 14. Si par contre, par suite de l'interposition d'un obstacle sur la trajectoire de fermeture de la vitre, l'effort F que le câble 3 doit transmettre dépasse la limite fixée par la précontrainte du ressort 11, la pièce tubulaire 12 coulisse dans la gaine 9 à l'encontre de la force de rappel du ressort 11 qui est ainsi comprimé. Corrélativement ce déplacement écarte la pièce 12 et la patte 13 de l'interrupteur 14 qui n'est plus actionné. Ce changement d'état de l'interrupteur déclenche une commande d'inversion du sens de rotation du moteur du motoréducteur 2 par le circuit électrique d'alimentation de ce dernier, dont fait partie l'interrupteur de pesage 14.

Ce type de dispositif de sécurité nécessite un circuit électrique à mémoire électrique, car il revient de manière quasi immédiate à sa position de départ après détection et inversion du sens du mouvement.

Dans la forme de réalisation représentée à la Fig.3, l'invention est également appliquée à un lève-vitre 1 du type à câble torsadé 3, mais celui-ci est modifié de la manière suivante. La poulie supérieure 7 est montée à l'extrémité d'un levier 16 articulé autour d'un axe 19 sur un organe fixe, à savoir dans l'exemple représenté le panneau de porte 17. Les moyens électromécaniques de la sécurité selon l'invention comprennent également des moyens élastiques de maintien du levier 6 et de la poulie 4 dans une position angulaire déterminée. Ces moyens sont constitués, dans l'exemple décrit, par un ressort 18 de compression dont une extrémité est fixée au levier 16 et l'autre extrémité est fixée au panneau 17. Le ressort 18 agit sur la partie du levier 16 située du côté de l'axe 19 opposée à la poulie 4.

La sécurité électromécanique selon l'invention comporte enfin un interrupteur électrique 21 fixé par exemple sur le support 17, et positionné de manière à pouvoir coopérer avec l'extrémité du levier 16 opposée à la poulie 4. L'interrupteur 21 fait partie d'un circuit de commande connu en soi, non représenté, à mémoire électrique comme celui associé à la sécurité des Fig.1 et 2. Il coopère avec le levier 16 de manière à être dans un premier état, lorsqu'il est actionné, tant que le levier 16 et la poulie 4 restent dans une position angulaire déterminée par la force de compression du ressort 18, qui exerce sur le levier 16 un effort tendant à maintenir la poulie 4 en position haute et le câble 3 tendu. L'interrupteur 21 passe dans un second état lorsqu'il n'est plus actionné du fait que le levier 16 ainsi que la poulie 4 basculent sous l'effet d'un effort, exercé sur la vitre, dépassant la valeur limite résultant de la compression du ressort 18 et de son bras de levier par rapport à l'axe de basculement 19. En effet l'extrémité du levier 16 s'écarte alors de l'interrupteur 21, la poulie 4 s'abaisse en 4a et le levier 16 bascule jusqu'à la position 16a. Le circuit électrique dont fait partie l'interrupteur 21 commande automatiquement l'inversion du sens de rotation du moteur du motoréducteur 2.

L'invention n'est pas limitée aux modes de réalisations décrits et peut comporter diverses variantes d'exécution. Elle concerne tous moyens pouvant effectuer un pesage sur le câble de l'effort sur la vitre. En effet, cet effort est transmis au câble 3 via le chariot 7, de sorte que l'effort sur le câble donne une bonne image de l'effort sur la vitre.

Des exemples de circuits électriques connus à mémoire électrique, pouvant être utilisés avec les interrupteurs 14 et 21 dans le cadre de la présente invention sont décrits dans la demande de brevet français déposée par le titulaire de la présente demande le même jour que celle-ci et intitulée: "Dispositif de sécurité pour ouvrants électriques de véhicule, du type à câble d'entraînement d'un organe mobile, notamment lève-vitre et toits ouvrants" (publiée sous le numero FR-A-2 693 589).

## Revendications

1. Lève-vitre électrique de véhicule, pourvu d'un dispositif de sécurité, du type à câble (3) d'entraînement de la vitre par un moteur par l'intermédiaire d'un chariot (7) supportant la vitre et monté coulissant le long d'un rail (6), le câble passant autour d'une poulie (4) de renvoi, comprenant des moyens électromécaniques de détection et de mesure de l'effort exercé sur le câble, tels qu'ils inversent automatiquement le sens de rotation du moteur lorsque cet effort dépasse une valeur limite prédéterminée, caractérisé en ce que lesdits moyens électromécaniques comprennent un levier (16) articulé sur un organe fixe (17) lié au rail (6) et portant à son extrémité la poulie (4) de renvoi du câble (3), des moyens élastiques (18) de maintien du levier et de la poulie dans une position déterminée, et un interrupteur électrique (21) coopérant avec le levier de manière que cet interrupteur soit dans un premier état tant que le levier et la poulie restent dans ladite position déterminée, et passe dans un second état lorsque le levier et la poulie basculent sous l'effet de la tension du câble, correspondant à l'effort exercé sur la vitre dépassant la valeur limite prédéterminée.

2. Lève-vitre selon la revendication 1, caractérisé en ce que les moyens élastiques de maintien du levier (16) sont constitués par un ressort (18) de compression dont une extrémité est fixée au levier et l'autre extrémité est attachée à l'organe fixe (17), par exemple un panneau de porte sur lequel est aussi fixé le rail (6) de manière rigide.

## Patentansprüche

1. Elektrischer Fensterheber für Kraftfahrzeuge, der mit einer Sicherheitsvorrichtung versehen ist und von der Art ist, bei der ein Seil (3) mit einem Motor über einen Wagen (7), der das Fenster trägt und längs einer Schiene (6) verschiebbar angebracht ist, das Fenster antreibt, wobei das Seil um eine Umlenkrolle (4) geführt ist, die elektromechanische Mittel zum Erfassen und Messen der auf das Seil ausgeübten Belastung umfaßt, die so ausgebildet sind, daß sie automatisch den Drehsinn des Motors umkehren, wenn diese Belastung einen vorgegebenen Grenzwert überschreitet, dadurch **gekenneichnet,** daß diese elektromechanischen Mittel einen Hebel (16), der schwenkbar an einem feststehenden Organ (17), das mit der Schiene (6) verbunden ist und an seinem Ende die Umlenkrolle (4) des Seiles (3) trägt, angebracht ist, elastische Mittel (18) zum Halten des Hebels und der Rolle in einer bestimmten Stellung und einen elektrischen Schalter (21) umfaßt, der mit dem Hebel derart zusammenarbeitet, daß dieser Schalter sich in einem ersten Zustand befindet, solange wie der Hebel und die Rolle in dieser bestimmten Stellung bleiben, und in einen zweiten Zustand übergeht, wenn der Hebel und die Rolle unter dem Einfluß der Spannung des Seiles entsprechend der den vorgegebenen Grenzwert überschreitenden auf das Seil ausgeübten Belastung umkippen.

2. Fensterheber nach Anspruch 1, dadurch **gekennzeichnet,** daß die elastischen Mittel (18) zum Halten des Hebels eine Druckfeder (18) aufweist, die an ihrem einen Ende an dem Hebel befestigt ist und an ihrem anderen Ende mit dem feststehenden Organ (17), wie zum Beispiel einer Tragplatte, an der auch die Schiene (6) auf starre Weise befestigt ist, verbunden ist.

## Claims

1. Electric raising device for a vehicle window, provided with a safety device of the cable (3) type for driving the window by means of a motor through the intermediary of a carriage (7) supporting the window and mounted to slide along a rail (6), the cable passing around a return pulley (4), comprising electromechanical means of detection and measurement of the force exerted on the cable, so that they automatically reverse the direction of rotation of the motor when this force exceeds a predetermined threshold value, characterised in that said electromechanical means comprise a lever (16) articulated on a fixed member (17) connected to the rail (6) and carrying at its end the return pulley (4) for the cable (3), resilient means (18) for maintaining the lever of the pulley in a predetermined position, and an electrical switch (21) co-operating with the lever so that said switch is in a first condition as long as the lever and the pulley remain in the said predetermined position, and passes into a second condition when the lever and the pulley swing under the action of the cable tension, corresponding to the force exerted on the window and which exceeds the predetermined threshold value.

2. Window raising device according to claim 1, characterised in that the resilient means for maintaining the lever (16) are made up of a compression spring (18) one end of which is fixed to the lever and the other end is attached to the fixed member (17), for example a door panel, upon which the rail (6) also fixed in a rigid manner.
